# EUROPÄISCHE PATENTSCHRIFT

(11) **EP 3 037 359 B1**
(45) Veröffentlichungstag und Bekanntmachung des Hinweises auf die Patenterteilung: **24.01.2018**
(21) Anmeldenummer: 15202006.1
(22) Anmeldetag: 22.12.2015
(51) Int. Cl.: B65D 19/44, B65D 85/68

(54) **LAGER- UND TRANSPORTVORRICHTUNG FÜR KRAFTFAHRZEUGBAUTEILE UND BATTERIELADEGERÄTE**
STORAGE AND TRANSPORT DEVICE FOR MOTOR VEHICLE COMPONENTS AND BATTERY CHARGERS
DISPOSITIF DE TRANSPORT ET DE STOCKAGE POUR DES COMPOSANTS DE VEHICULE ET CHARGEURS DE BATTERIE

(30) Priorität: 22.12.2014 DE 202014106208 U
(43) Veröffentlichungstag der Anmeldung: 29.06.2016
(73) Patentinhaber: Toyota Material Handling Deutschland GmbH, 30916 Isernhagen (DE)
(72) Erfinder: Landefeld, Dirk, 34260 Kaufungen (DE)
(74) Vertreter: Buse, Mentzel, Ludewig Patentanwaltskanzlei

(56) Entgegenhaltungen:
- DE-A1- 3 126 092
- US-A- 2 839 198
- US-A- 5 860 539
- US-A1- 2006 196 838

## Beschreibung

Die Erfindung betrifft eine Lager- und Transportvorrichtung für Kraftfahrzeugbauteile und Batterieladegeräte gemäß dem Oberbegriff von Anspruch 1.

Für den Transport und das Zwischenlagern von Bauteilen sind Flachpaletten aus Holz, Stahl und Kunststoff bekannt. Auf diese Flachpaletten werden Gegenstände gestellt. So zeigen die Dokumente DE 31 26 092 A1, US 2006/0196838 A1 und US 5,860,539 Transporteinrichtungen mit einer Tragplatte mit einem Einschubpfad für einen Gabelstapler. Auf dieser Tragplatte ist ein rahmenartiges Gestell mit senkrecht ausgerichteten Holmen sowie zur Stabilisierung der Holme zwischen diesen Querstangen angeordnet, so dass sich eine H-förmigen Seitenansicht des Gestells ergibt. Innerhalb des Gestells sind entweder vertikale Einhängerinnen für Etagenböden, vertikale Rohre zur Glashalterung oder senkrecht ausgerichtete Zwischenwände mit flexiblen Armen zur Glashalterung vorgesehen.

Des Weiteren ist aus dem Dokument US 2,839,198 eine Transportvorrichtung zur Glashalterung bekannt, wo die Glasplatten schräg an einem im Querschnitt A-förmigen Holz-Rahmen gelehnt sind und über vertikal vom Rahmen abragende Arme, Haltestangen und Keile sicher gehalten werden.

Aufgabe der Erfindung ist es, eine Lager- und Transportvorrichtung aus Metall, vorzugsweise aus Stahl, zur Verfügung zu stellen, die einfach aufgebaut ist und insbesondere auch für eine Batterieladeeinheit geeignet ist.

Diese Aufgabe wird mit einer Lager- und Transportvorrichtung für Kraftfahrzeugbauteile und Batterieladegeräte mit den Merkmalen des Anspruchs 1 gelöst. Besondere Ausführungen beschreiben die Unteransprüche. Diese neue Lager- und Transportvorrichtung besteht aus einer rechteckigen Tragplatte, welche an der Unterseite mit Standfüßen versehen ist, wobei diese Standfüße so angeordnet sind, dass sich mindestens ein Einschubpfad für die Arme eines Gabelstaplers ergeben, d.h. dieser untere Teil der neuen Lager- und Transportvorrichtung ist vergleichbar mit einer Flachpalette. Zusätzlich ist bei der neuen Lager- und Transportvorrichtung ein Aufsatz auf der Tragplatte vorgesehen und mit der Tragplatte verbunden. Dieser Aufsatz stellt ein Traggestell dar, welches aus vier mit der Tragpatte verbundenen Pfosten besteht, wobei jeweils zwei Pfosten nach oben hin zusammengeführt sind, so dass zwei seitliche Rahmen entstehen. Des Weiteren sind zwei sich zwischen den Pfosten erstreckende Halteleisten vorhanden, wobei an zumindest einer der Halteleisten Verbindungselemente für eine lösbare Verbindung mit der zu transportierenden Batterieladeeinheit vorgesehen sind. Hierbei sind die seitlichen Rahmen aus einem im Querschnitt C-förmigen metallischen Profil gebildet, wobei die oberen Enden der Pfosten ineinander übergehen. Die Pfosten besitzen an ihren freien unteren Enden horizontal ausgerichtete Auflageflächen. Die Pfosten können in einfacher Weise einteilig aus einem gebogenen Blechstreifen gebildet sein, der endseitig, d.h. an den Fußenden, zusätzliche Abbiegungen zu Auflageflächen besitzt. Diese Auflageflächen dienen der einfachen Verbindung eines solchen gebogenen Rahmens mit der Tragplatte.

Eine Verbindung der Pfosten mit der Tragplatte kann über eine lösbare Klemm- oder Schraubverbindung, aber auch über eine nichtlösbare Schweiß- oder Klebeverbindung erzielt werden.

Die Halteleisten können aus unterschiedlichen Profilformen bestehen, in einfachster Weise aus einem flachen Blechstreifen. Die Verbindung der Halteleisten mit den Pfosten erfolgt über eine lösbare Klemm- oder Schraubverbindung oder auch über eine nichtlösbare Klebe- oder Schweißverbindung.

Bei einer bevorzugten Ausführungsform werden zwei Halteleisten zwischen den Pfosten vorgesehen. Für die Lagerung und den Transport einer Batterieladeeinheit werden an den Halteleisten unterschiedliche Verbindungselemente vorgesehen. Dies können beispielsweise Ausnehmungen in Form von Schlitzen, Bohrungen oder Durchgangsöffnungen sein, die mit Schrauben, Bolzen, Haken oder Stiften an der zu transportierenden Batterieladeeinheit zusammenwirken. Darüber hinaus können Bolzen, Klemmen oder Haken an den Halteleisten angeordnet sein oder die Halteleiste ist so ausgebildet bzw. geformt, dass sie mit Klemmen und Haken der Batterieladeeinheit zusammenwirken kann.

Neben der Halterung der Batterieladeeinheit an dem Traggestell kann zusätzlich auch die Tragplatte als Transportunterlage dienen. Zur Erhöhung der Stabilität dieser Tragplatte sind bei dieser bevorzugten Ausführungsform sickenartige Längsrillen in der tragenden Oberseite der Tragplatte geformt.

Das Traggestell für die Batterieladeeinheit besteht wegen statischer und brandgefährdender Aspekte grundsätzlich aus Metall, vorzugsweise Stahl.

Die neue Lager- und Transportvorrichtung bietet die Möglichkeit, den Batterieladeprozess komfortabel und sicher zu gestalten. In vorteilhafter Weise sind die Bauteile auf dem Traggestell erhöht angeordnet, so dass für den Ladevorgang ein Anheben nicht notwendig ist, was die Arbeit erleichtert. Darüber hinaus bietet die neue Lager- und Transportvorrichtung wegen ihrer metallischen Eigenschaft einen sicheren Ladevorgang.

Ein Ausführungsbeispiel der Erfindung ist in der Zeichnung dargestellt. Die Erfindung ist nicht auf dieses Ausführungsbeispiel beschränkt. Die Fig. 1 zeigt eine perspektivische Darstellung der neuen Lager- und Transportvorrichtung 10, die aus einer flachen Tragplatte 20 und einem darüber angeordneten und mit der Tragplatte 20 verbundenen Traggestell 30 besteht. Das Traggestell 30 umfasst zwei horizontale Halteleisten 33, 33' und vier Pfosten 31, wobei jeweils zwei Pfosten zu einem vertikal ausgerichteten seitlichen Rahmen 32 verbunden sind. Die Rahmen 32 sind aus einem im Querschnitt C-förmigen metallischen Profil gebildet, d.h. die oberen Enden 36, 37 der Pfosten 31 gehen ineinander über. Fußseitig sind an den Pfosten 31 jeweils Auflageflächen 38, 39 vorgesehen, die mit der Tragplatte 20 verschweißt sind. Hierbei sind die Pfosten 31 mit ihren Fußenden 34 an einer Längsseite 24 mit der Tragplatte 20 und die Pfosten 31 mit ihren Fußenden 37 mit der anderen, gegenüberliegenden Längsseite 25 der Tragplatte 20 verbunden, so dass sich das Traggestell 30 auf der gesamten Tragplatte 20 abstützt. Es sind jedoch auch Lager- und Transportvorrichtungen 10 denkbar, bei welchem das Traggestell 30 nicht randseitig an der Tragplatte 20 befestigt sind. Dies hängt vom Anwendungszweck ab, beispielsweise für die Befestigung von Batterieladeeinheiten. Des Weiteren beeinflusst der Anwendungszweck auch die Material- und Profilauswahl für die Pfosten 31 bzw. Rahmen 32 und die Halteleisten 33, 33'. In diesem Beispiel sind nicht nur die Pfosten 31 bzw. Rahmen 32, sondern auch die Halteleisten 33, 33' des Traggestells 30 aus Blechstreifen mit einem C-förmigen Querschnitt gebildet.

Zwischen den Pfosten 31 sind in diesem Beispiel zwei Halteleisten 33, 33' mit Verbindungselementen 40 vorgesehen. Die gezeigten Verbindungselemente 40 sind eine Möglichkeit aus einer denkbaren Vielzahl von bekannten Verbindungselementen. Die Auswahl erfolgt auch hier nach dem Anwendungszweck, nämlich welche Mittel und Elemente für eine lösbare Verbindung an den zu transportierenden Kraftfahrzeugbauteilen oder den Batterieladegeräten vorhanden sind oder in einfacher Weise befestigt werden können. Besitzen die Bauteile beispielsweise Schraubbolzen, so kann die Halteleiste 33 hierfür beispielsweise Durchgangsöffnungen 41 in Form von Bohrungen besitzen, wo die Schraubbolzen eingeführt werden können, um die zu haltenden und zu transportierenden Kraftfahrzeugbauteile mittels einer Schraubverbindung an dieser Halteleiste 33 zu befestigen. In gleicher Weise kann eine Halteleiste 33' ebenfalls solche Bohrungen aufweisen oder auch Durchgangsöffnungen 41' in Form von Längsausnehmungen, Schlitzen, profilierten Ausnehmungen wie beispielsweise Schlüssellochbohrungen. Besitzen die Bauteile beispielsweise Haken, können die Bauteile an Halteleisten 33, 33' mit gegebenenfalls abgebogenen Oberseiten angehängt oder in den Durchgangsöffnungen 41, 41' eingehängt werden. Die Halteleisten 33, 33' können des Weiteren dazu dienen, dass ein separater Haken 42 an den Halteleisten 33, 33' gehalten wird, der wiederum mit entsprechenden Bügeln oder Haltegurten an den Kraftfahrzeugbauteilen zusammenwirkt. Für eine Befestigung weiterer Bauteile oder für die Befestigung größerer Bauteile ist eine zweite Halteleiste 33' unter der ersten Halteleiste 33 an den Pfosten 31 befestigt. Größerer Bauteile können sowohl mit der oberen Halteleiste 33 als auch der unteren Halteleiste 33' lösbar verbunden werden. Wird ein Kraftfahrzeugbauteil ausschließlich an der oberen Halteleiste 33 befestigt, kann die untere Halteleiste 33' auch als Anlageleiste dienen, um ein unerwünschtes Schwingen des Kraftfahrzeugbauteils beim Transport zu verhindern. Wird beispielweise eine untere Halteleiste 33' als L-Profil vorgesehen, so kann der untere waagerecht abragende Schenkel des L-Profils zur Auflage und damit als Stützschenkel und der senkrecht ausgerichtete Schenkel des L-Profils als Anlageschenkel dienen.

Für den Transport der Lager- und Transportvorrichtung 10 ist unterhalb der Tragplatte 20 ein Einschubpfad 23 vorgesehen, wo Arme eines Gabelstaplers eingeführt werden können, um die Lager- und Transportvorrichtung 10 anzuheben und zu transportieren. Dieser Einschubpfad 23 wird an beiden Seiten von Standfüßen 22 begrenzt. In diesem Beispiel bestehen die Standfüße 22 aus einer Bodenleiste mit endseitigen Abbiegungen und einem Mittelfuß. Die endseitigen Abbiegungen stehen senkrecht zur Bodenleiste und sind mit ihrem freien Ende an der Tragplatte 20 befestigt. Je eine Abbiegung ist mit einer Längsseite 24 bzw. 25 verbunden. Eine solche Ausbildung der Standfüße 22 ermöglicht auch den Einschub der Arme eines Gabelstaplers quer zum eingezeichneten Einschubpfad 23.

Die Trageplatte 20 zeigt in diesem Beispiel an ihrer Oberseite 26 parallel zu den Längsseiten 24, 25 verlaufende Längsrillen 28. Diese dienen zur Stabilisierung der Tragplatte 20. Besteht die Tragplatte 20 aus einem umformbaren Material (Metall oder Kunststoff), können neben den sickenartigen Längsrillen auch kennzeichnende Prägungen 27 an der Oberseite 26 vorgesehen sein. Diese Prägungen 27 können ausgehend von der Oberseite 26 der Tragplatte 20 eine Tiefe aufweisen oder auch wie im vorliegenden Beispiel, wo die Buchstaben erhaben ausgebildet sind, eine Erhöhung darstellen.

Die gezeigte Lager- und Transportvorrichtung 10 ist in vorteilhafter Weise für den Transport von Kraftfahrzeugbauteile und Batterieladegeräte einsetzbar. Dabei wird insbesondere eine Batterieladeeinheit an der oberen Halteleiste 33 befestigt und die untere Halteleiste 33'dient als Anlage- und Stützleiste.

### Bezugszeichenliste:

- 10: Lager- und Transportvorrichtung
- 20: Tragplatte
- 21: Unterseite
- 22: Standfuß
- 23: Einschubpfad
- 24: Längsseite
- 25: Längsseite
- 26: Oberseite
- 27: Prägung
- 28: Längsrille
- 30: Traggestell
- 31: Pfosten
- 32: Rahmen
- 33, 33': Halteleiste
- 34: Fußende
- 35: Fußende
- 36: oberes Ende
- 37: oberes Ende
- 38: Auflagefläche
- 39: Auflagefläche
- 40: Verbindungselement
- 41, 41': Durchgangsöffnung
- 42: Haken

## Patentansprüche

1. Lager- und Transportvorrichtung (10) für Kraftfahrzeugbauteile und Batterieladegeräte, umfassend eine rechteckige Tragplatte (20) und einen auf der Tragplatte (20) angeordneten Aufsatz aus Metall, vorzugsweise aus Stahl,
- wobei die Tragplatte (20) an ihrer Unterseite (21) mit Standfüßen (22) versehen ist und diese Standfüße (22) so angeordnet sind, dass sich mindestens ein Einschubpfad (23) für die Arme eines Gabelstaplers ergibt,
- der Aufsatz als Traggestell (30) ausgebildet ist, nämlich mit vier Pfosten (31), welche mit der Tragplatte (20) verbunden sind und dabei jeweils zwei Pfosten (31) nach oben hin so zusammengeführt sind, dass sie einen vertikal ausgerichteten seitlichen Rahmen (32) bilden, wobei der Rahmen (32) zusammen mit der Tragplatte (20) einen dreieckförmigen Querschnitt hat,
- mit zwei sich zwischen zwei Pfosten (31) beider seitlicher Rahmen erstreckenden Halteleisten (33, 33'),
- wobei an den Halteleisten (33, 33') Verbindungselemente (40) für eine lösbare Verbindung mit der Batterieladeeinheit vorgesehen sind, **dadurch gekennzeichnet,**
- **dass** die seitlichen Rahmen (32) aus einem im Querschnitt C-förmigen metallischen Profil gebildet sind, wobei die oberen Enden (36, 37) der Pfosten (31) ineinander übergehen,
- **dass** die Pfosten (31) an ihren freien unteren Enden horizontal ausgerichtete Auflageflächen (38, 39) besitzen.

2. Lager- und Transportvorrichtung nach Anspruch 1, **dadurch gekennzeichnet, dass** die Pfosten (31) mit ihrem Fußende (34) an einer Längsseite (24) mit der Tragplatte (20) und die gegenüberliegend angeordneten Pfosten (31) des Rahmens (32) mit ihrem Fußende (35) mit der anderen, gegenüberliegenden Längsseite (25) der Tragplatte (20) verbunden sind.

3. Lager- und Transportvorrichtung nach Anspruch 1 oder 2, **dadurch gekennzeichnet, dass** die Pfosten (31) bzw. Rahmen (32) mit der Tragplatte (20) über eine lösbare Verbindung, beispielsweise eine Schraub- oder Klemmverbindung, verbunden sind.

4. Lager- und Transportvorrichtung nach einem der Ansprüche 1 bis 3, **dadurch gekennzeichnet, dass** die Pfosten (31) bzw. Rahmen (32) mit der Tragplatte (20) über eine unlösbare Verbindung, beispielsweise eine Schweiß- oder Klebeverbindung, verbunden sind.

5. Lager- und Transportvorrichtung nach Anspruch 1, **dadurch gekennzeichnet, dass** weitere horizontal ausgerichtete Halteleisten (33, 33') zwischen zwei Pfosten (31) vorgesehen und mit diesen verbunden sind.

6. Lager- und Transportvorrichtung nach einem der Ansprüche 1 bis 5, **dadurch gekennzeichnet, dass** Pfosten (31) bzw. Rahmen (32) und Halteleisten (33, 33') gleichen Querschnitts vorgesehen sind, oder dass die Halteleisten (33, 33') einen bezüglich der Pfosten (31) bzw. Rahmen (32) unterschiedlichen Querschnitt aufweisen, beispielsweise ein flaches I-Profil, ein T-Profil, ein L-Profil oder eine Rundstange.

7. Lager- und Transportvorrichtung nach einem der Ansprüche 1 bis 6, **dadurch gekennzeichnet, dass** als Verbindungselemente (40) an den Halteleisten (33, 33') Durchgangsöffnungen (41, 41') und/ oder Haken (42) und/oder Schrauben und/oder Bolzen und/oder Klemmen vorgesehen sind.

8. Lager- und Transportvorrichtung nach einem der Ansprüche 1 bis 7, **dadurch gekennzeichnet, dass** die ebene Oberseite (26) der Tragplatte (20) Längsrillen (28) besitzt, welche vorzugsweise parallel zu den Längsseiten (24, 25) verlaufen.

9. Lager- und Transportvorrichtung nach einem der Ansprüche 1 bis 8, **dadurch gekennzeichnet, dass** ein Einschubpfad (23) für den Gabelstapler quer zu den Längsseiten (24, 25) ausgebildet ist.

## Claims

1. Storage and transport device (10) for motor vehicle components and battery chargers, including a square base plate (20) and an attachment made from metal, preferably steel, arranged on the base plate (20)
- whereby, the base plate (20) is provided with feet (22) on its underside (21) and these feet (22) are so arranged that a minimum of one insertion (23) for the arm of a forklift truck is provided,
- the attachment is formed as a bearing frame (30), namely with four posts (31) which are connected to the base plate (20) and, thereby, two posts (31) are merged at the top, so that a vertically aligned side frame (32) is formed, whereby, the frame (32), together with the base plate (20), has a triangular section,
- with two retaining rails (33, 33') extending on both sides of the frame between two posts (31),
- whereby, connecting elements (40) are provided on the retaining rails (33, 33') for a detachable connection with the battery charger,
**characterized in that,**
- the side frame (32) is formed by a cross-section C-form metallic profile, whereby, the upper ends (36, 37) of the posts (31) merge,
- that the posts (31) have horizontally aligned contact surfaces (38, 39) at their free end.

2. Storage and transport device in accordance with claim 1, **characterized in that** the posts (31) are connected to the base plate (20) at the end of their foot (34) on the long side (24) and the posts (31) of the frame (32) arranged opposite, connected to the other opposing long side (25) of the base plate (20) at the end of their feet (35).

3. Storage and transport device in accordance with claim 1 or 2, **characterized in that** the posts (31) and frame (32) are connected to the base plate (20) by a detachable connection, for example, by a screw or clamp connection.

4. Storage and transport device in accordance with one of the claims 1 to 3, **characterized in that** the posts (31) and frame (32) are connected to the base plate (20) by a non-detachable connection, for example, by a welded or bonded connection.

5. Storage and transport device in accordance with claim 1, **characterized in that** other horizontally aligned retaining rails (33, 33') are provided between two posts (31) and connected to these.

6. Storage and transport device in accordance with one of the claims 1 to 5, **characterized in that** the posts (31) and frame (32) and retaining rails (33, 33') have the same cross-section, or that the retaining rails (33, 33') feature a different cross-section to the posts (31) and frame (32), for example, a flat I-profile, a T-profile, an L-profile or a round bar.

7. Storage and transport device in accordance with one of the claims 1 to 6, **characterized in that** the connection elements (40) provided on the retaining rails (33, 33') are access openings (41,41') and/or hooks (42) and/or screws and/or bolts and/or clamps.

8. Storage and transport device in accordance with one of the claims 1 to 7, **characterized in that** the level top side (26) of the base plate (20) has linear grooves (28) which, preferably, run parallel to the long sides (24, 25).

9. Storage and transport device in accordance with one of the claims 1 to 8, **characterized in that** one insertion (23) for the forklift truck is formed transverse to the long sides (24, 25).

## Revendications

1. Dispositif de stockage et de transport (10) pour des composants de véhicule et des chargeurs de batterie, comprenant une plaque porteuse (20) rectangulaire et un élément métallique, de préférence en acier, disposé sur la plaque porteuse (20),
- sachant que la plaque porteuse (20) est munie d'un piètement (22) contre sa face inférieure (21), de sorte à créer au moins un chemin d'insertion (23) pour les fourches d'un chariot élévateur,
- sachant que l'élément métallique est configuré en châssis porteur (30), à savoir équipé de quatre poteaux (31) qui sont reliés avec la plaque porteuse (20) et que ce faisant deux poteaux (31) se rejoignent respectivement vers le haut de sorte à former un cadre latéral (32) orienté verticalement, sachant que le cadre (32) présente, avec la plaque porteuse (20), une section triangulaire,
- avec deux bandeaux de retenue (33, 33') s'étendant entre deux poteaux (31) des deux cadres latéraux,
- sachant que contre les bandeaux de retenue (33, 33') sont prévus des éléments de retenue (40) pour une liaison détachable avec l'unité de recharge de batterie,
**caractérisé en ce que**
- les cadres latéraux (32) sont formés à partir d'un profilé métallique dont la section est en forme de C, sachant que les extrémités supérieures (36, 37) des poteaux (31) se rejoignent de manière fluide,
- **en ce que** les poteaux (31) possèdent à leurs extrémités inférieures libres des surfaces d'appui (38, 39) orientées à l'horizontale.

2. Dispositif de stockage et de transport selon la revendication 1, **caractérisé en ce que** les poteaux (31) sont reliés, par l'extrémité (34) de leur piètement sur un côté longitudinal (24), avec la plaque porteuse (20) et que les poteaux (31) disposés en face et constitutifs du cadre (32) sont reliés par l'extrémité (35) de leur piètement avec l'autre côté longitudinal (25), situé en face, de la plaque porteuse (20).

3. Dispositif de stockage et de transport selon la revendication 1 ou 2, **caractérisé en ce que** les poteaux (31) et les cadres (32) sont reliés avec la plaque porteuse (20) via une liaison détachable, par ex. une liaison par vis ou par bride.

4. Dispositif de stockage et de transport selon l'une des revendications 1 à 3, **caractérisé en ce que** les poteaux (31) et les cadres (32) sont reliés avec la plaque porteuse (20) via une liaison non détachable, par ex. une liaison soudée ou collée.

5. Dispositif de stockage et de transport selon la revendication 1, **caractérisé en ce que** d'autres bandeaux de retenue (33, 33') orientés à l'horizontale sont prévus entre les deux poteaux (31) et reliés à ces derniers.

6. Dispositif de stockage et de transport selon l'une des revendications 1 à 5, **caractérisé en ce que** sont prévus des poteaux (31) et/ou cadres (32) et bandeaux de retenue (33, 33') de section identique, ou que les bandeaux de retenue (33, 33') présentent une section différente de celle des poteaux (31) et/ou du cadre (32), par ex. un profil plat en I, un profil en T, un profil en L ou le profil d'une barre ronde.

7. Dispositif de stockage et de transport selon l'une des revendications 1 à 6, **caractérisé en ce que** sont prévus, comme éléments de liaison (40), contre les bandeaux de retenue (33, 33'), des orifices de passage (41, 41') et/ou des crochets (42) et/ou des vis et/ou des goujons et/ou des brides.

8. Dispositif de stockage et de transport selon l'une des revendications 1 à 7, **caractérisé en ce que** le dessus (26) plat de la plaque porteuse (20) présente des rainures longitudinales (28) dont le tracé est de préférence parallèle aux côtés longitudinaux (24, 25).

9. Dispositif de stockage et de transport selon l'une des revendications 1 à 8, **caractérisé en ce qu'**un chemin d'insertion (23) a été configuré, pour le chariot élévateur, transversalement aux côtés longitudinaux (24, 25).
